# EUROPÄISCHE PATENTSCHRIFT

(11) **EP 0 202 518 B1**
(45) Veröffentlichungstag und Bekanntmachung des Hinweises auf die Patenterteilung: **08.08.1990**
(21) Anmeldenummer: 86106052.3
(22) Anmeldetag: 02.05.1986
(51) Int. Cl.: E04D 9/00

(54) **Reet-Dacheindeckungselement aus Kunststoff und Verfahren zur Verlegung desselben auf Dachflächen**
Plastic thatch roof covering element and method to lay it on roof surfaces
Elément de couverture de toit de paille en matière plastique et procédé pour la pose de celui-ci sur des surfaces de toit

(30) Priorität: 24.05.1985 DE 3518686
(43) Veröffentlichungstag der Anmeldung: 26.11.1986
(73) Patentinhaber: Houpt, Friedhelm, D-59872 Meschede (DE)
(72) Erfinder: Houpt, Friedhelm, D-59872 Meschede (DE)
(74) Vertreter: Schulze Horn, Stefan, Dipl.-Ing. M.Sc.

(56) Entgegenhaltungen:
- EP-A- 0 074 437
- DE-A- 1 659 293
- DE-A- 2 053 642
- DE-A- 3 208 460
- DE-C- 3 311 366
- DE-U- 7 431 882
- GB-A- 2 039 822

## Beschreibung

Die vorliegende Erfindung betrifft ein Dacheindeckungselement gemäß dem Oberbegriff des Patentanspruches 1 sowie ein Verfahren zu dessen Verlegung.

Durch die DE-A-20 53 642 ist ein Dacheindekkungselement bekannt geworden, das aus einer Vielzahl von etwa parallel, neben- und übereinander angeordneten Kunststoffhalmen besteht, die in ihrem oberen Endbereich abgeflacht und miteinander sowie mit einem unterliegenden Träger durch thermische Verschweißung verbunden sind. Nachteilig ist der Träger hier eine feste Kunststoff-Grundplatte, was dazu führt, daß das Dacheindeckungselement relativ steif und schwer wird und einen hohen Materialaufwand mit der Folge hoher Herstellungskosten aufweist.

Aus der DE-C-33 11 366 ist ein Kunststoffhalm bekannt, der für die Dacheindeckung in ähnlicher Weise verwendet wird, wie natürliches Reet, d.h. eine Anzahl von Halmen wird durch Bindungen sowohl gebündelt als auch mit der Dachkonstruktion bzw. Dachfläche verbunden. Die einzelnen Halme besitzen dabei einen spiralförmigen Querschnitt. Dieses traditionelle Dacheindeckungsverfahren erfordert einen sehr hohen Arbeitsaufwand und ergibt eine wenig dauerhafte Verbindung der durch die Bündelung gebildeten Dacheindeckungselemente mit der Dachkonstruktion bzw. -fläche. Wegen der erforderlichen relativ großen Halmlängen kommt des bei starkem Wind zu einem Anheben und Knicken oder Brechen von Halmen, was deren Lebensdauer und damit die der gesamten Dacheindekkung verringert.

Die DE-A-32 08 460 zeigt eine Fassadenverkleidung und Dachhaut, bei welcher durch das Zusammenwirken eines gitterförmigen Trägergewebes mit schrägliegend eingewebten, getufteten oder aufgeklebten, parallel gerichteten und versetzt überdeckt angeordneten Fasern-, Halm-oder Röhrenpackungen ein großflächiges, wasserabweisendes und wärmedämmendes Verkleidungselement für Bauten entsteht. Als nachteilig wird bei dieser Verkleidung angesehen, daß die Verbindung zwischen den Halmen und dem Trägergewebe nur wenig belastbar ist, was zu einer geringen Haltbarkeit des Elementes insgesamt führt.

Schließlich ist aus der GB-A-20 39 822 ein Dacheindeckungselement bekannt, das aus einer Vielzahl von beispielsweise aus PVC bestehenden Halmen zusammengesetzt ist, welche mit ihrem oberen Ende in eine Kunstharz-Trägerplatte eingebettet sind. Dabei weisen die Halme unterschiedliche Längen auf. Dieses Dacheindeckungselement erfordert einen sehr hohen Material- und Zeitaufwand bei seiner Herstellung und weist ein hohes Flächengewicht auf, was seine Verwendbarkeit einschränkt.

Es stellt sich daher die Aufgabe, ein Dacheindeckungselement der eingangs genannten Art zu schaffen, das die genannten Nachteile vermeidet und einen geringen Aufwand an Arbeit und Material sowohl bei der Herstellung als auch bei der Verlegung erfordert, das Wasser gut aufnimmt und ableitet und windsicher und lange haltbar ist, das ein geringes Flächengewicht hat und dessen optischer Eindruck dem einer natürlichen Reeteindeckung weitgehend gleicht.

Die Lösung dieser Aufgabe gelingt erfindungsgemäß durch ein Dacheindeckungselement der eingangs genannten Art mit den Kennzeichneden Merkmalen des Patentanspruches 1.

Zur Stabilisierung der Verbindung der Halme untereinander und zur Vereinfachung der Handhabung bei der Fertigung weist das Dacheindekkungselement einen unterliegenden Träger auf, der aus einem gitterförmigen Gewebe besteht und mit den Endbereichen der Halme bzw. des Elementes durch thermische Verschweißung verbunden ist, wobei sich der Träger zumindest über den Bereich der thermischen Verschweißung erstreckt. Durch die Verschweißung von Träger und Halmen sowie der Halme untereinander wird das Gewebe des Trägers wenigstens teilweise vom Material der Halme durchdrungen und ist so innig mit diesem verbunden. Dadurch, daß mindestens ein Teil der Fasern des Gewebes des Trägers quer oder diagonal zur Längsrichtung der Halme verläuft, wird ein Aufreißen des Elementes in Längsrichtung der Halme weitgehend ausgeschlossen. Der Träger kann außerdem bei Überstand über das Element zusätzlich für die Befestigung des Elementes auf einer Dachfläche herangezogen werden. Das Material für die Halme ist Hart-PVC bzw. schlagfestes Hart-PVC, da es die erforderlichen Eigenschafen - Steifigkeit, Wetterfestigkeit, Form- und Färbbarkeit und Verschweißbarkeit - in sich vereinigt. Vorteilhaft für einen möglichst natürlichen optischen Eindruck des Elementes wirkt es sich aus, daß die Halme ungleichmäßig lang und an ihren freien Enden unregelmäßig geformt sind. Diese Form der Halme kann z.B. mittels eines Durchtrennen von Halmbündeln mit einer sehr groben Säge erzielt werden. Schließlich ist zur Erzielung eines möglichst natürlichen Aussehens und einer guten Wasseraufnahme- und Wasserableitungsfähigkeit vorgesehen, daß die Halme auf ihrer Außenseite wenigstens einen längs verlaufenden vorstehenden Steg oder Flügel aufweisen. Dies ergibt eine größere Oberfläche der Halme und erhöht deren Widerstandsfähigkeit gegen Windknickung.

Mit der erfindungsgemäßen Kombination von Einzelmerkmalen wird ein Dacheindeckungselement geschaffen, das einfach und kostengünstig herstellbar ist, das mit geringem Arbeitsaufwand verlegbar ist, das eine gute Wasseraufnahme und -ableitung gewährleistet, welches windsicher und lange haltbar ist, ein geringes Flächengewicht aufweist und einen einem natürlichen Reetdach sehr ähnlichen optischen Eindruck bietet.

Schließlich ist zur weiteren Annäherung an ein möglichst naturgetreues Aussehen eine wechselnde Farbtönung innerhalb des Halmes nach Art des natürlichen Reets vorgesehen. Dieser Farbtonwechsel kann relativ einfach durch wechselnde Farbstoffzugaben zur Kunststoffmasse bei der Herstellung des Halmes erzeugt werden und ist damit sehr dauerhaft.

Die Verlegung des erfindungsgemäßen Dacheindeckungselement erfolgt vorteilhaft in der Weise, daß das Element im Verschweißungsbereich mit der Dachfläche durch Nagelung und/oder Klammerung verbunden wierd. Dieses Verlegeverfahren ist einfach und schnell durchzuführen und erfordert weder spezielle Kenntnisse noch besondere Werkzeuge. Da der Verschweißungsbereich eines Elementes von den Halmen des nächstfolgenden Elements überdeckt wird, tritt weder der Verschweißungsbereich noch die Nagelung bzw. Klammerung optisch störend in Erscheinung, sondern es ergibt sich das Bild einer homogenen Anordnung von Halmen.

Eine größere Sicherheit gegen das Eindrigen von Feuchtigkeit in die Dachkonstruktion ergibt sich bei einer Verlegung der Dacheindeckungselemente unter Zwischenlage einer Bitumenschicht oder bituminösen Schicht. Neben der besseren Dichtigkeit ergibt sich hierbei noch ein stärkerer Halt der Elemente an der Dachfläche durch die Haftoder Klebewirkung der Bitumenschicht, wenn die Elemente verlegt werden, bevor diese Schicht erstarrt ist.

Ein weiterer Vorteil des erfindungsgemäßen Dacheindeckungselementes liegt darin, daß es durch Erwärmung auf Temperaturen im Bereich der Erweichungstemperatur an Wölbungen, Rundungen und Biegungen der Dachfläche angepaßt werden kann. Hierdurch ist ein spannungsfreies Verlegen der Elemente ohne optisch störende Knicke in der Dachfläche im Bereich von Dachkehlen, Dachgauben und dergleichen gewährleistet. Auch erlaubt dies die Verwendung relativ großer und rationell zu fertigender und zu verlegender Elemente.

Ein Ausführungsbeispiel der Erfindung wird im folgenden anhand einer Zeichnung näher erlaütert. Es zeigen im einzelnen:
Figur 1 eine perspektivische Ansicht eines Dacheindeckungselementes und
Figur 2 einen Halm des Dacheindeckurigselementes im Querschnitt.

Wie Figur 1 zeigt, besteht das dargestellte Beispiel des Dacheindeckungselementes 1 aus einer Vielzahl von Halmen 2, die etwa parallel neben- und übereinander in Form eines flachen Rechteckes angeordnet sind. In ihren oberen Endbereichen 21 sind die Halme 2 abgeflacht und mineinander durch thermische Verschweißung verbunden. Hierdurch wird ein weitgehend ebener, relativ dünner Verschweißungsbereich 5 gebildet, der von einem Träger 3 unterlegt ist. Dieser Träger 3 ist ein gitterförmiges Gewebe, das ebenfalls durch thermische Verschweißung mit dem oberen Endbereich 21 der Halme bzw. des Elementes verbunden ist. Zweckmäßig erfolgen beide Verschweißungsvorgänge in einem Arbeitsgang. Der über das Element 1 hinausragende Teil des Trägers kann bei der Herstellung zur besseren Handhabung des Elementes dienen und bei der Verlegung zur Befestigung herangezogen werden.

Die Halme 2 sind ungleichmäßig lang, wobei vorzugsweise die Länge der Halme 2 von unten nach oben abnimmt. An ihren freien Enden 22 sind die Halme 2 unregelmäßig geformt.

Figur 2 schließlich zeigt einen Kunststoffhalm 2 für die Verwendung in dem erfindungsgemäßen Dacheindeckungselement im Querschnitt. Die Grundform des Querschnitts ist eine Spirale, die einer offenen Sechs ähnelt. Zusätzlich weist der Halm 2 an seiner Außenseite 25 etwa radial nach außen vorstehende Stege oder Flügel 4 auf. Diese Stege oder Flügel 4, im dargestellten Beispiel sind zwei angeordnet, dienen zu einer Vergrößerung der Oberfläche des Halmes 2 und zu einer Erhöhung der Knickfestigkeit. Hierduch und infolge der geringeren erforderlichen Halmlängen ist das Dacheindeckungselement 1 und damit ein hiermit eingedecktes Dach sehr unempfindlich gegen starken Wind.

## Patentansprüche

1. Dacheindeckungselement (1), das aus einer Vielzahl von etwa parallel neben- und übereinander angeordneten Kunststoffhalmen (2) besteht, die in ihrem oberen Endbereich (21) abgeflacht und miteinander durch thermische Verschweißung verbunden sind, wobei das Dacheindeckungselement (1) einen unterliegenden Träger (3) aufweist, der aus einem gitterförmigen Gewebe besteht und mit den Halmen (2) ebenfalls durch thermische Verschweißung verbunden ist, dadurch gekennzeichnet,
daß die Halme (2) aus Hart-PVC bzw. schlagfestem Hart-PVC bestehen,
daß die Halme (2) ungleichmäßig lang und an ihren freien Enden (22) unregelmäßig geformt sind,
daß die Halme (2) einen spiralförmigen Querschnitt aufweisen und
daß die Halme (2) auf ihrer Außenseite (25) wenigstens einen längs verlaufenden vorstehenden Steg oder Flügel (4) aufweisen.

2. Dacheindeckungselement nach Anspruch 1, gekennzeichnet durch eine wechselnde Farbtönung innerhalb des Halmes (2) nach Art natürlichen Reets.

3. Verfahren zur Verlegung des Dacheindekkungselementes nach den Ansprüchen 1 und 2, dadurch gekennzeichnet, daß das Dacheindekkungselement (1) im Verschweißungsbereich (5) mit der Dachfläche durch Nagelung und/oder Klammerung verbunden wird.

4. Verfahren nach Anspruch 3, dadurch gekennzeichnet, daß das Dacheindeckungselement (1) unter Zwischenlage einer BitumenSchicht oder bituminösen Schicht mit der Dachfläche verbunden wird.

5. Verfahren nach den Ansprüchen 3 und 4, dadurch gekennzeichnet, daß das Dacheindekkungselement (1) durch Erwärmung auf Temperaturen im Bereich der Erweichungstemperatur an Wölbungen, Rundungen und Biegungen der Dachfläche angepaßt wird.

## Revendications

1. Elément de couverture de toit (1) qui se compose de nombreux brins en matière plastique (2) susperposés et disposés côte-à-côte de façon à peu près parallèle, qui sont aplatis dans leur zone d'extrémité supérieure (21) et reliés les uns aux autres par soudure thermique, l'élément de couverture de toit (1) présentant un support sous- jacent (3), qui se compose d'un tissu en forme de grille et qui est de même relié aux brins (2) par soudure thermique, caractérisé en ce que
les brins (2) sont constitués de chlorure de polyvinyle (ou PVC) dur ou de PVC dur résistant aux chocs,
en ce que les brins (2) sont d'une longueur non- uniforme, et d'une forme irrégulière sur leurs extrémités libres (22),
en ce que les brins (2) présentent une section en forme de spirale et
en ce que les brins (2) présentent sur leurs côtés extérieurs (25) au moins une tige ou ailette en saillie (4) de tracé longitudinal.

2. Elément de couverture de toit selon la revendication 1, caractérisé par une nuance de couleurs variables à l'intérieur du brin (2) à la manière de chaumes naturels.

3. Procédé d'implantation de l'élément de couverture de toit selon les revendications 1 et 2, caractérisé en ce que l'élément de couverture de toit (1) est fixé à la surface de toit dans la zone (5) de soudure en étant cloué et/ou agraphé.

4. Procédé selon la revendication 3, caractérisé en ce qu'une couche de bitume ou couche bitumineuse est intercalée dans la liaison entre l'élément de couverture de toit (1) et la surface de toit.

5. Procédé selon les revendications 3 et 4, caractérisé en ce que l'élément de couverture de toit (1) est adapté à des parties bombées, des arrondis et des coudes de la surface de toit par chauffage à des températures situées dans la zone de la température de ramollissement.

## Claims

1. Roof covering element (1) which consists of a plurality of plastic stalks (2) which are arranged approximately parallel adjacent to each other and one above the other, which are flattened in their upper end region (21) and are joined together by heat bonding, the roof covering element (1) having an underlying base (3) which consists of a grid-shaped woven material and is joined to the stalks (2), likewise by heat bonding, characterised in that
the stalks (2) consist of hard PVC or shock- resistant hard PVC,
the stalks (2) are of irregular lengths and are irregularly shaped at their free ends (22),
the stalks (2) have a helical cross-section and
the stalks (2) have on their outsides (25) at least one longitudinally extending, projecting web or fluke (4).

2. Roof covering element according to Claim 1, characterised by changing color tones within the stalk (2) in the manner of natural reed-thatches.

3. Process for laying the roof covering element according to Claims 1 and 2, characterised in that the roof covering element (1) is joined to the roof surface in the bonded region (5) by nailing and/or stapling.

4. Process according to Claim 3, characterised in that the roof covering element (1) is joined to the roof surface with the interposition of a bitumen layer or bituminous layer.

5. Process according to Claims 3 and 4, characterised in that the roof covering element (1) is adapted to curves, rounded sections and bends in the roof surface by heating to temperatures in the region of the softening temperature.
